# EUROPÄISCHE PATENTSCHRIFT

(11) **EP 1 191 142 B1**
(45) Veröffentlichungstag und Bekanntmachung des Hinweises auf die Patenterteilung: **06.09.2006**
(21) Anmeldenummer: 01117824.1
(22) Anmeldetag: 21.07.2001
(51) Int. Cl.: D21F 5/18, D21F 3/10

(54) **Trockenwalze zum Trocknen einer Materialbahn**
Drying cylinder for drying a material web
Cylindre de séchage pour le séchage d' une bande de matériau

(30) Priorität: 25.09.2000 DE 10047369
(43) Veröffentlichungstag der Anmeldung: 27.03.2002
(73) Patentinhaber: Voith Paper Patent GmbH, 89522 Heidenheim (DE)
(72) Erfinder: Kugler, Georg, 89522 Heidenheim (DE)

(56) Entgegenhaltungen:
- WO-A-98/10141
- DE-A- 2 832 840
- DE-C- 640 033
- US-A- 3 447 247
- US-A- 4 364 185
- US-A- 5 020 242

## Beschreibung

Die vorliegende Erfindung betrifft eine Walze zur Verwendung in der Trokkenpartie einer Maschine zur Herstellung einer Materialbahn, insbesondere zum Führen und Halten einer mittels eines Trocknungsgases beaufschlagten Papierbahn, mit einem Mantel, über welchen die Materialbahn beim Betrieb der Walze, die Walze dabei teilweise umschlingend, geführt ist und in welchem Gasdurchtrittsöffnungen vorgesehen sind, und Mitteln zum Fördern von Gas durch den Walzenmantel. Eine solche Walze ist beispielsweise aus dem Dokument DE 640033 bekannt.

Derartige Walze werden beispielsweise als Saugleitwalzen in Trockenpartien eingesetzt, in welchen die Materialbahn mittels Prallströmtrocknung, also Beblasen der Materialbahn mit Trocknungsluft, getrocknet wird. Durch das Besaugen der Saugleitwalze wird die Materialbahn an der Walze gehalten und kann durch diese in gewünschter Weise geführt werden.

Das Innere der Saugleitwalze ist hierfür hohl ausgebildet und üblicherweise über die Walzenlager an eine Saugvorrichtung angeschlossen. Dies erfordert verhältnismäßig große Lagerzapfen und entsprechende Lagerstützen für die Saugleitwalze.

Es ist daher auch bekannt, das Innere der Saugleitwalze durch einen außen liegenden Saugkasten zu besaugen. Auch in diesem Fall wird aber, wie bei der zuvor beschriebenen Lösung, der gesamte Innenraum der Saugleitwalze besaugt. Das besaugte Volumen hängt daher vom Durchmesser der Walze ab und ist verhältnismäßig groß. Dies wirkt sich insbesondere in der Anlaufphase nachteilig aus, da eine verhältnismäßig lange Zeit verstreicht, bis ein gewünschter Unterdruck in der Walze erreicht ist.

Der Erfindung liegt die Aufgabe zugrunde, eine Walze der eingangs genannten Art anzugeben, welche diese Nachteile nicht aufweist. Insbesondere soll die Anlaufphase verkürzt werden. Außerdem soll die Strömungsgeschwindigkeit des Gases optimiert und eine einfache Konstruktion der Walze erreicht werden.

Diese Aufgabe wird durch die Merkmale des kennzeichnenden Teils des Anspruchs 1 gelöst.

Durch das Vorsehen eines zweiten, gasdichten Mantels im Inneren des Walzenmantels und den dadurch gebildeten, gegenüber dem Inneren des Innenmantels abgedichteten Ringraum kann das besaugte Volumen der Walze gegenüber bekannten Walzen deutlich reduziert werden. Beispielsweise kann der besaugte Raum nur noch ca. 10 bis ca. 15 % des gesamten Volumens der Walze betragen. Der Aufbau eines gewünschten Unterdruckes kann dadurch in kürzerer Zeit erfolgen als bei bekannten Walzen. Außerdem kann die Strömungsgeschwindigkeit der abgesaugten Luft über die Größe des Zwischenraumes auf ein gewünschtes Maß gebracht werden. Damit ergeben sich insbesondere kurze Reaktionszeiten beim Aufführen einer Materialbahn, beispielsweise nach einer Produktionsunterbrechung wegen eines Bahnabrisses oder dergleichen.

Ein weiterer Vorteil besteht darin, daß die Walze damit einen verhältnismäßig einfachen Aufbau aufweisen kann, da der Hauptteil der Walze lediglich eine Trag- und Stützfunktion hat.

Die erfindungsgemäße Walze wird also insbesondere als Saugleitwalze zum Führen und Halten einer Materialbahn in einer Trockenpartie eingesetzt, in welcher die Materialbahn mittels Prallströmtrocknung getrocknet wird. Die erfindungsgemäße Walze kann aber auch zur Durchströmtrocknung einer Materialbahn eingesetzt werden, bei welcher ein Trocknungsgas, insbesondere Luft, durch die Materialbahn hindurchgefördert wird.

Bei dieser Verwendung kann das Trocknungsgas insbesondere von außen durch die Materialbahn in den Zwischenraum der erfindungsgemäßen Walze gefördert werden. Außerdem ist die Walze bevorzugt als Saugwalze ausgebildet, indem an den Zwischenraum eine Saugvorrichtung angeschlossen ist. Statt dessen kann aber auch im Bereich der Umschlingung des äußeren Walzenmantels mit der Materialbahn eine Blaszone vorgesehen sein, insbesondere indem dort ein Blaskasten angeordnet ist. Auch auf diese Weise kann ein Trocknungsgas von außen durch die Materialbahn in den Zwischenraum gefördert werden. Außerdem ist es möglich, eine solche Blaszone mit einer an den Zwischenraum angeschlossenen Saugvorrichtung zu kombinieren.

Bei Verwendung einer Saugvorrichtung ist diese bevorzugt stirnseitig an den Zwischenraum angeschlossen. Dadurch wird die Konstruktion der Walze vereinfacht und ein großer Durchmesser der Lager vermieden. Besonders bevorzugt ist es dabei, wenn ein mit dem Zwischenraum fluchtender Saugkasten vorgesehen ist. Verbindungsleitungen zwischen der Saugvorrichtung und dem Zwischenraum sind dadurch entbehrlich.

Die erfindungsgemäße Walze kann grundsätzlich aber auch zur Förderung des Trocknungsgases vom Zwischenraum durch die Materialbahn nach außen ausgebildet sein. In diesem Fall wird die Materialbahn mittels eines Trockensiebes an die Walze angepreßt.

Bevorzugt kann die Walze dabei als Blaswalze ausgebildet sein, indem an den Zwischenraum eine Blasvorrichtung angeschlossen ist. Auch in diesem Fall wird die Blasvorrichtung bevorzugt stirnseitig an den Zwischenraum angeschlossen, um eine einfache Konstruktion der Walze zu erreichen.

Besonders bevorzugt ist es des weiteren, wenn ein mit dem Zwischenraum fluchtender Blaskasten vorgesehen ist. Dies macht wiederum Verbindungsleitungen zwischen der Blasvorrichtung und dem Zwischenraum entbehrlich.

Statt einer an den Zwischenraum angeschlossenen Blasvorrichtung kann im Umschlingungsbereich des Walzenmantels eine Saugzone eingerichtet sein. Beispielsweise kann dort ein Saugkasten angeordnet sein. Auch auf diese Weise kann Trocknungsgas vom Zwischenraum durch die Materialbahn nach außen gefördert werden. Eine solche Saugzone kann auch mit einer an den Zwischenraum angeschlossenen Blasvorrichtung kombiniert sein.

Zur Vermeidung von Verlustströmungen sind Blas- und Saugkasten jeweils zum Außenraum hin abgedichtet, beispielsweise über Dichtbürsten oder Schaber. Des weiteren können bevorzugt im nicht von der Materialbahn umschlungenen Bereich der Walze im Zwischenraum feststehende Abdeckungen für die Durchtrittsöffnungen des äußeren Walzenmantels vorgesehen sein. Auch hierdurch werden Verlustströmungen vermieden und damit die Wirksamkeit der Vorrichtung verbessert.

Eine besonders vorteilhafte Konstruktion ergibt sich, wenn im Innern des Innenmantels speichenartige Stützelemente angeordnet sind, über welche sich der Innenmantel auf dem Träger abstützt. Der Außenmantel wird vom Innenmantel getragen.

Schließlich kann die Größe des Zwischenraums bevorzugt entsprechend einer gewünschten Strömungsgeschwindigkeit des Gases gewählt sein. Insbesondere kann durch Verkleinerung des Zwischenraums eine höhere Strömungsgeschwindigkeit und eine schnellere Reaktionszeit erreicht werden..

Weitere vorteilhafte Ausgestaltungen der Erfindung ergeben sich aus den Zeichnungen in Verbindung mit der nachfolgenden Beschreibung von Ausführungsbeispielen der Erfindung. Es zeigen, jeweils in schematischer Darstellung:
- Fig. 1: einen Abschnitt einer Trockenpartie mit erfindungsgemäßen Walzen,
- Fig. 2: einen Längsschnitt durch eine erfindungsgemäße Walze,
- Fig. 3: einen Querschnitt durch die Walze von Fig. 2, und
- Fig. 4: einen Schnitt gemäß Linie A-A in Fig. 2.

Der in Figur 1 dargestellte Abschnitt einer Trockenpartie umfaßt eine erste Walze 1 und eine zweite Walze 2, über welche eine Materialbahn 3 in Richtung des Pfeils I mäanderartig geführt ist. Die beiden Walzen 1 und 2 sind jeweils als Saugwalze ausgebildet und an eine hier nicht im einzelnen dargestellte Saugvorrichtung angeschlossen. Beide Walzen 1, 2 sind außerdem jeweils von einem Sieb 4 umgeben, welches jeweils zwischen Materialbahn 3 und Walze 1, 2 angeordnet ist. Das Sieb 4 kann, anders als dargestellt, auch fest auf den Walzen 1, 2 angeordnet, beispielsweise auf diese aufgezogen oder aufgeschrumpft, sein.

Im Bereich der Umschlingung der beiden Walzen 1, 2 mit der Materialbahn 3 sind jeweils Blashauben 5 angeordnet, über welche die Materialbahn 3 zur Prallströmtrocknung mit Luft beaufschlagbar ist. Im Falle der Walze 1 ist die Haube 5 einteilig, im Falle der Walze 2 zweiteilig ausgebildet.

Die erfindungsgemäße Walze 1 umfaßt, wie sich aus den Fig. 2 und 3 ergibt, einen Walzenmantel 6 zur Führung der Materialbahn 3 und einen im Inneren des Walzenmantels 6 angeordneten Innenmantel 7. Zwischen äußerem Walzenmantel 6 und Innenmantel 7 ist ein ringförmiger Zwischenraum 8 ausgebildet, welcher gegenüber dem Inneren 9 des Innenmantels 7 gasdicht abgedichtet ist. Der Innenmantel 7 ist hierfür gasdicht ausgebildet und an seinen Stirnseiten mit Verkleidungen 10 versehen.

Der äußere Walzenmantel 6 weist dagegen Gasdurchtrittsöffnungen, insbesondere in Form von Bohrungen 14 auf. Auf diese Weise steht der Zwischenraum 8 mit dem Außenraum in Verbindung.

Der Innenmantel 7 stützt sich über speichenartige Stützelemente 11 auf einem sich längs der Walzenlängsachse II erstreckenden Träger 12 um die Walzenlängsachse II drehbar ab. Fig. 4 zeigt den Querschnitt der speichenartigen Stützelemente 11. Der äußere Walzenmantel 6 wird durch den Innenmantel 7 getragen.

Die Größe des Zwischenraums 8 ist insbesondere entsprechend einer gewünschten Strömungsgeschwindigkeit des Gases gewählt, beispielsweise so, daß das Volumen des Zwischenraums 8 ca. 10 bis ca. 15 % des Volumens des gesamten Walzeninnenraumes beträgt. Der Zwischenraum 8 ist an eine Saugvorrichtung, insbesondere an einen Saugkasten angeschlossen, der stirnseitig mit dem Zwischenraum 8 fluchtend vorgesehen sein kann, hier aber nicht dargestellt ist.

Grundsätzlich kann der Zwischenraum 8 aber auch an eine Blasvorrichtung, die entsprechend ausgebildet sein kann, angeschlossen sein, insbesondere wenn die Walze 1 zur Durchströmtrocknung einer Materialbahn eingesetzt wird. Bei einem solchen Einsatz kann statt einer an den Zwischenraum 8 angeschlossenen Saug- oder Blasvorrichtung oder zusätzlich hierzu im Umschlingungsbereich der Walze 1 auch eine Blas- oder Saugzone eingerichtet sein. Auch auf diese Weise kann zur Trocknung eine Durchströmung der Materialbahn 3 in der gewünschten Richtung erzeugt werden.

Wie man in den Fig. 2 und 3 erkennt, kann durch die seitliche Anordnung der an den Zwischenraum 8 angeschlossenen Saug- oder Blasvorrichtung die Größe der Lagerzapfen 13 des zentralen Trägers 12 und damit auch die Größe der hier nicht dargestellten Lagerstützen der Walze 1 verhältnismäßig klein gehalten werden. Insgesamt ergibt sich ein einfacher Aufbau der Walze 1.

Die Blas- und Saugvorrichtungen sowie die Blas- und Saugkästen sind jeweils durch Dichtungen gegen Verlustströme abgedichtet. Außerdem können in den nicht umschlungenen Bereichen der Walzen 1 und 2 feststehende Abdeckungen für die Durchtrittsöffnungen 14 im äußeren Walzenmantel 6 vorgesehen sein.

Es ergibt sich eine Walze mit kurzen Reaktionszeiten beim Aufbau eines gewünschten Über- oder Unterdruckes, was insbesondere beim Aufführvorgang nach einer Produktionsunterbrechung durch Abriß der Materialbahn oder dergleichen von Vorteil ist. Der besaugte oder mit Druck beaufschlagte Raum der Walze kann hinsichtlich seiner Größe auf eine optimale Strömungsgeschwindigkeit des Gases ausgelegt werden. Durch Reduzierung des überwiegenden Teils der Walze auf eine Tragfunktion kann die Walze außerdem einfacher und leichter ausgeführt werden. Die Gesamtmasse der Walze kann dadurch reduziert werden.

### Bezugszeichenliste

- 1: Walze
- 2: Walze
- 3: Materialbahn
- 4: Sieb
- 5: Blashaube
- 6: Walzenmantel
- 7: Innenmantel
- 8: Zwischenraum
- 9: Innenraum von 7
- 10: Seitenverkleidung
- 11: Stützelement
- 12: zentraler Träger
- 13: Lagerzapfen
- 14: Durchtrittsöffnung
- I: Bahnlaufrichtung
- II: Walzenlängsachse

## Patentansprüche

1. Walze zur Verwendung in der Trockenpartie einer Maschine zur Herstellung einer Materialbahn (3), insbesondere zum Führen und Halten einer mittels eines Trocknungsgases beaufschlagten Papierbahn, mit einem Mantel (6), über welchen die Materialbahn (3) beim Betrieb der Walze (1), die Walze (1) dabei teilweise umschlingend, geführt ist und in welchem Gasdurchtrittsöffnungen (14) vorgesehen sind, und Mitteln zum Fördern von Gas durch den Walzenmantel (6), wobei im Inneren des Walzenmantels (6) ein zweiter, gasdichter Mantel (7) vorgesehen ist, der mit dem äußeren Walzenmantel (6) einen ringformigen Zwischenraum (8) bildet, der Zwischenraum (8) gegenüber dem Inneren (9) des Innenmantels (7) gasdicht abgedichtet ist und an den Zwischenraum (8) eine Saugvorrichtung angeschlossen ist,
**dadurch gekennzeichnet ,**
**daß** der Außenmantel (6) vom Innenmantel (7) getragen wird und die Größe des Zwischenraums (8) entsprechend einer gewünschten Strömungsgeschwindigkeit des Gases gewählt ist, insbesondere ca. 10 bis ca. 15 % des Volumens des gesamten Walzeninnenraums beträgt.

2. Walze nach Anspruch 1,
**dadurch gekennzeichnet ,**
**daß** das Gas von außen durch die Materialbahn (3) in den Zwischenraum (8) gefördert wird.

3. Walze nach Anspruch 1 oder 2,
**dadurch gekennzeichnet ,**
**daß** die Saugvorrichtung stirnseitig an den Zwischenraum (8) angeschlossen ist.

4. Walze nach Anspruch 3,
**dadurch gekennzeichnet ,**
**daß** als Saugvorrichtung ein mit dem Zwischenraum (8) fluchtender Saugkasten vorgesehen ist.

5. Walze nach einem der vorhergehenden Ansprüche 1 bis 4,
**dadurch gekennzeichnet ,**
**daß** im Bereich der Umschlingung des äußeren Walzenmantels (6) mit der Materialbahn (3) eine Blaszone angeordnet ist.

6. Walze nach Anspruch 5,
**dadurch gekennzeichnet ,**
**daß** die Blaszone durch einen Blaskasten (5) gebildet wird.

7. Walze nach Anspruch 6,
**dadurch gekennzeichnet,**
**daß** der Blaskasten (5) durch seitliche Abdichtungen, insbesondere Dichtbürsten oder Schaber gegen Verlustströmungen abgedichtet ist.

8. Walze nach einem der vorhergehenden Ansprüche,
**dadurch gekennzeichnet ,**
**daß** im nicht von der Materialbahn (3) umschlungenen Bereich der Walze (1) im Zwischenraum (8) feststehende Abdeckungen für die Durchtrittsöffnungen (14) des äußeren Walzenmantels (6) vorgesehen sind.

9. Verwendung einer Walze nach einem der vorhergehenden Ansprüche in der Trocken partie einer Maschine zur Herstellung einer Materialbahn (3),
**dadurch gekennzeichnet , daß** die Walze
in Verbindung mit einem Sieb verwendet wird, welches zwischen Materialbahn (3) und Walze (1, 2) angeordnet ist.

## Claims

1. Cylinder for use in the drying section of a machine for manufacturing a material web (3), in particular for guiding and holding a paper web which is acted on by means of a drying gas, having a casing (6), over which the material web (3) is guided during operation of the cylinder (1), wrapping around the cylinder (1) partly in the process, and in which gas passage openings (14) are provided, and having means for conveying gas through the cylinder casing (6), a second, gastight casing (7) which forms an annular intermediate space (8) with the outer cylinder casing (6) being provided in the interior of the cylinder casing (6), the intermediate space (8) being sealed off in a gastight manner with respect to the interior (9) of the inner casing (7), and a suction apparatus being connected to the intermediate space (8), **characterized in that** the outer casing (6) is supported by the inner casing (7) and the magnitude of the intermediate space (8) is selected in accordance with a desired flow speed of the gas and is, in particular, from approximately 10 to approximately 15% of the volume of the entire cylinder interior.

2. Cylinder according to Claim 1, **characterized in that** the gas is conveyed from outside through the material web (3) into the intermediate space (8).

3. Cylinder according to Claim 1 or 2, **characterized in that** the suction apparatus is connected to the intermediate space (8) at the end.

4. Cylinder according to Claim 3, **characterized in that** a suction box which is aligned with the intermediate space (8) is provided as suction apparatus.

5. Cylinder according to one of the preceding Claims 1 to 4, **characterized in that** a blowing zone is arranged in the region where the material web (3) wraps around the outer cylinder casing (6).

6. Cylinder according to Claim 5, **characterized in that** the blowing zone is formed by a blower box (5).

7. Cylinder according to Claim 6, **characterized in that** the blower box (5) is sealed off with respect to leakage flows by lateral seals, in particular sealing brushes or doctors.

8. Cylinder according to one of the preceding claims, **characterized in that**, in the region of the cylinder (1) which is not wrapped around by the material web (3), covers which are fixed in the intermediate space (8) are provided for the passage openings (14) of the outer cylinder casing (6).

9. Use of a cylinder according to one of the preceding claims in the drying section of a machine for manufacturing a material web (3), **characterized in that** the cylinder is used in conjunction with a fabric which is arranged between the material web (3) and the cylinder (1, 2).

## Revendications

1. Cylindre pour l'utilisation dans la section de séchage d'une machine de fabrication d'une nappe de matériau (3), notamment pour guider et retenir une nappe de papier sollicitée au moyen d'un gaz de séchage, comprenant une enveloppe (6), par le biais de laquelle la nappe de matériau (3) est guidée lors du fonctionnement du cylindre (1), en entourant en l'occurrence partiellement le cylindre (1), et dans laquelle sont prévues des ouvertures de passage de gaz (14), et des moyens pour acheminer du gaz à travers l'enveloppe de cylindre (6), une deuxième enveloppe (7) étanche aux gaz étant prévue à l'intérieur de l'enveloppe du cylindre (6) et formant avec l'enveloppe de cylindre extérieure (6) un espace intermédiaire annulaire (8), l'espace intermédiaire (8) étant rendu étanche aux gaz vis-à-vis de l'intérieur (9) de l'enveloppe intérieure (7) et un dispositif d'aspiration étant raccordé à l'espace intermédiaire (8),
**caractérisé en ce que**
l'enveloppe extérieure (6) est portée par l'enveloppe intérieure (7) et la taille de l'espace intermédiaire (8) est choisie en fonction d'une vitesse d'écoulement souhaitée pour le gaz, notamment de manière à constituer approximativement 10 à 15% du volume de l'espace intérieur total du cylindre.

2. Cylindre selon la revendication 1,
**caractérisé en ce que**
le gaz est acheminé depuis l'extérieur dans l'espace intermédiaire (8) à travers la nappe de matériau (3).

3. Cylindre selon la revendication 1 ou 2,
**caractérisé en ce que**
le dispositif d'aspiration est raccordé du côté frontal à l'espace intermédiaire (8).

4. Cylindre selon la revendication 3,
**caractérisé en ce que**
l'on prévoit comme dispositif d'aspiration une caisse aspirante en affleurement avec l'espace intermédiaire (8).

5. Cylindre selon l'une quelconque des revendications précédentes 1 à 4,
**caractérisé en ce qu'**une
zone de soufflage est disposée dans la région de l'enveloppement de l'enveloppe de cylindre extérieure (6) par la nappe de matériau (3).

6. Cylindre selon la revendication 5,
**caractérisé en ce que**
la zone de soufflage est formée par une caisse soufflante (5).

7. Cylindre selon la revendication 6,
**caractérisé en ce que**
la caisse soufflante (5) est rendue étanche contre les pertes d'écoulement par des joints d'étanchéité latéraux, notamment des brosses d'étanchéité ou des racloirs.

8. Cylindre selon l'une quelconque des revendications précédentes,
**caractérisé en ce que**
des recouvrements fixés dans l'espace intermédiaire (8), pour les ouvertures de passage (14) de l'enveloppe de cylindre extérieure (6), sont prévus dans la région du cylindre (1) non enveloppée par la nappe de matériau (3).

9. Utilisation d'un cylindre selon l'une quelconque des revendications précédentes, dans la section de séchage d'une machine de fabrication d'une nappe de matériau (3),
**caractérisée en ce que** le cylindre est utilisé conjointement avec une toile, qui est disposée entre la nappe de matériau (3) et le cylindre (1, 2).
